# EUROPÄISCHE PATENTSCHRIFT

(11) **EP 2 139 623 B1**
(45) Veröffentlichungstag und Bekanntmachung des Hinweises auf die Patenterteilung: **01.08.2012**
(21) Anmeldenummer: 08715754.1
(22) Anmeldetag: 14.02.2008
(51) Int. Cl.: B21B 31/18

(54) **WALZVORRICHTUNG**
ROLLER DEVICE
DISPOSITIF DE LAMINAGE

(30) Priorität: 15.03.2007 DE 102007012430; 08.09.2007 DE 102007042896
(43) Veröffentlichungstag der Anmeldung: 06.01.2010
(73) Patentinhaber: SMS Siemag AG, 40237 Düsseldorf (DE)
(72) Erfinder: BERENDES, Andreas, 57399 Kirchhundem (DE)
(74) Vertreter: Klüppel, Walter
(86) Internationale Anmeldenummer: PCT/EP2008/001102
(87) Internationale Veröffentlichungsnummer: WO 2008/110243

(56) Entgegenhaltungen:
- EP-A- 0 354 170
- WO-A-2005/011884
- DE-A1- 1 427 950
- DE-A1- 3 722 054

## Beschreibung

Die Erfindung betrifft eine Walzvorrichtung mit mindestens zwei Walzen, die jeweils mittels Walzeneinbaustücken in einem Walzgerüst gelagert sind, wobei die Walzen mit Axialverschiebemitteln zum axialen Verschieben in eine Verschieberichtung versehen sind, mit denen die Walzen relativ zum Walzgerüst in eine gewünschte Position gebracht und dort gehalten werden können, und wobei die Walzen mit Biegemitteln in Wirkverbindung stehen, mit denen sie mit einem Biegemoment beaufschlagt werden können.

Eine Walzvorrichtung dieser Art ist beispielsweise aus der WO 2005/011884 A1 bekannt, bei der zwei sich in definiertem Abstand zueinander befindliche Arbeitswalzen den zum Walzen benötigten Walzspalt bilden, wobei sich die Arbeitswalzen an Stützwalzen bzw. Zwischenwalzen abstützen können. Eine so ausgebildete Walzvorrichtung kann daher mit vier bzw. sechs Walzen ausgestattet sein, wobei die einzelnen Walzen relativ zueinander in Vertikalrichtung zur Erzeugung des gewünschten Walzspalts positionierbar sind.

Die Arbeitswalzen sind dabei axial verschieblich angeordnet, wodurch es möglich wird, eine Beeinflussung des Bandprofils in Bandstrassen durch ein veränderbares Walzspaltprofil zu erreichen. Auch in Vorstrassen hat die verfahrenstechnische Möglichkeit der Axialverschiebung der Arbeitswalzen Bedeutung, zum einen zwecks gezielter Bandprofilbeeinflussung, zum anderen zur Verlängerung der Walzenreise durch gezielte Verschleißverteilung.

Eine andere wichtige Ausgestaltung der Walzvorrichtung, wie sie in der WO 2005/011884 A1 beschrieben ist, besteht darin, dass Mittel zur Biegung bzw. Balancierung der Arbeitswalzen vorhanden sind. Durch diese kann ein Biegemoment in die Arbeitwalzen eingeleitet werden, was verfahrenstechnische Vorteile hat.

Die Arbeitswalzenbiege- und -verschiebesysteme sind in ortsfesten Blöcken untergebracht, in denen die zur Biegung und Balancierung bzw. Axialverschiebung erforderlichen Stellmittel angeordnet sind. Diese bieten den Vorteil von festen Druckmittelzuführleitungen, die beim Arbeitswalzenwechsel nicht aufgetrennt werden müssen. Zur Realisierung der Biegung und Balancierung sind die erforderlichen Stößel entweder in ortsfesten Blöcken angeordnet, was in nachteiliger Weise zu nicht zu vernachlässigenden Kippmomenten bei der Axialverschiebung führt, oder sie sind als mit der Axialverschiebung sich mitverschiebenden Kassetten ausgeführt, um die Kippmomente bzw. Reibkräfte besser beherrschen zu können.

Weitere Lösungen dieser Art, wie sie zur WO 2005/011884 A1 ähnlich sind, sind in der EP 0 326 805 B1, in der DE 24 40 495 A1, in der DE 36 03 693 A1, in der WO 98/26883 A1 und in der DE 38 07 628 C2 beschrieben.

Nachteilig ist bei allen vorbekannten Lösungen, dass dann, wenn die Biege- und Axialverschiebeeinrichtung in einer mechanisch kombinierten Einheit eingesetzt wird, wobei die Verschiebeeinrichtung als Kragarm an den Führungsblöcken der Biegeeinrichtung ausgeführt ist, ein Drehmoment infolge des Eigengewichts der Verschiebeeinrichtung auftritt, das von den senkrecht stehenden Führungen der Biegeeinrichtung aufgenommen werden muss. Dadurch entsteht eine Reibkraft in den Führungen der Biegeeinrichtung, die das Regelverhalten der Biegeeinrichtung negativ beeinflusst.

Der negative Einfluss dieser Reibkraft steigt mit abnehmender Höhe der senkrechten Führungen der Biegeeinrichtung. Die Höhe der Führungen steht in direktem Zusammenhang mit dem Walzendurchmesser, d. h. bei kleinen Walzendurchmessem ist der negative Einfluss der entstehenden Reibkraft größer als bei großen Walzendurchmessem.

Der Erfindung liegt daher die Aufgabe zugrunde, eine Walzvorrichtung der eingangs genannten Art so fortzubilden, dass die genannten Nachteile beseitigt oder zumindest vermindert werden, d. h. dass insbesondere die eigengewichtsbedingten Einflüsse der Axialverschiebemittel hinsichtlich der auf die Führungen der Biegemittel ausgeübten Reibkräfte reduziert werden.

Diese Aufgabe wird erfindungsgemäß dadurch gelöst, dass die Axialverschiebemittel mit einem ersten Wirkende am Walzgerüst direkt oder indirekt mittels einer gelenkigen Verbindung angeordnet sind und mit einem zweiten Wirkende mittels einer gelenkigen Verbindung am Walzeneinbaustück angeordnet sind.

Die Axialverschiebemittel sind dabei bevorzugt indirekt über einen Verbindungsrahmen am Walzgerüst angeordnet. Sie können mit ihrem zweiten Wirkende in einem Verriegelungsblock angeordnet sein, der in Verschieberichtung der Axialverschiebemittel beweglich in oder an den Biegemitteln angeordnet ist. In diesem Falle sieht eine Fortbildung vor, dass eine in Verschieberichtung der Axialverschiebemittel wirksame formschlüssige Verbindung zwischen Verriegelungsblock und Walzeneinbaustück durch die gelenkige Verbindung in Form eines Verriegelungsbolzens hergestellt wird. In dem Walzeneinbaustück kann zu diesem Zweck mindestens eine zu der Form des Verriegelungsbolzens kongruente Ausnehmung eingearbeitet sein. Ferner kann der Verriegelungsblock in oder an den Biegemitteln an einem vom ersten Wirkende beabstandeten Ort mittels einer Führung gelagert sein. Die Führung weist dabei bevorzugt eine Kulisse auf, in der ein mit den Biegemitteln verbundener Bolzen angeordnet ist. Die Kulisse wiederum ist mit Vorteil als sich in Verschieberichtung der Axialverschiebemittel erstreckende nutförmige Ausnehmung ausgebildet.

Die Axialverschiebemittel weisen bevorzugt ein hydraulisches Kolben-Zylinder-System auf.

Das erste und/oder zweite Wirkende der Axialverschiebemittel kann verschiebbar an den Axialverschiebemitteln und/oder an der Führung angeordnet sein. Damit wird es in einfacher Weise möglich, bei zusätzlicher Walzenverschiebung in horizontaler Walzrichtung die Anlenkpunkte anpassen zu können.

Mit der vorgeschlagenen Maßnahme wird prinzipbedingt die Entstehung eines Drehmoments in den Führungen der Biegeeinrichtung unabhängig vom Walzendurchmesser bzw. von der zur Verfügung stehenden Bauhöhe minimiert. Dadurch werden die oben genannten nachteiligen Folgen vermindert. Insbesondere ist das Regelverhalten der Biegeeinrichtung verbessert.

Es erfolgt also eine systembedingte Minimierung der Biegekraftverluste infolge innerer Reibung.

In der Zeichnung ist ein Ausführungsbeispiel der Erfindung dargestellt.
Es zeigen:
- Fig. 1: einen Ausschnitt einer Walzvorrichtung in der Draufsicht; und
- Fig. 2: den Schnitt A-A gemäß Fig. 1, wobei die Biegemittel nicht dargestellt sind.

In den Figuren ist eine Walzvorrichtung 1 - teilweise nur sehr partiell - dargestellt, die in an sich bekannter Weise aufgebaut ist. Insoweit wird auf die WO 2005/011884 A1 Bezug genommen, wo nähere Innformationen zu einer solchen Walzvorrichtung enthalten sind.

Zwei nicht dargestellte Arbeitswalzen werden von Walzeneinbaustücken 2 gehalten, von denen in Fig. 1 eines zu erkennen ist. Die Walzeneinbaustücke 2 sind in einem Walzgerüst (bzw. Walzenständer) 3 gelagert. Hierbei sind allerdings Vorkehrungen getroffen, dass die Arbeitswalzen sowohl in eine Verschieberichtung x axial verschoben als auch mit einem Biegemoment beaufschlagt werden können. Hierfür sind an sich bekannte Axialverschiebemittel 4 und Biegemittel 5 vorgesehen.

Die Axialverschiebemittel 4 weisen zur Krafterzeugung ein hydraulisches Kolben-Zylinder-System 16 auf. Die Axialverschiebemittel 4 haben dabei zwei Wirkenden 6 und 8, zwischen denen sie ihre Verschiebekraft in Verschieberichtung x erzeugen können. Das in den Figuren rechts gelegene erste Wirkende 6 ist mittels einer gelenkigen Verbindung 7 in Form eines Bolzens an einem Verbindungsrahmen 10 festgelegt, der wiederum am Walzgerüst 3 befestigt ist. An einem in den Figuren weiter links liegenden zweiten Wirkende 8 sind die Axialverschiebemittel 4 ebenfalls gelenkig angelenkt, und zwar mittels einer gelenkigen Verbindung 9 in Form eines Verriegelungsbolzens.

Der Verriegelungsbolzen 9 ist in einem Verriegelungsblock 11 gelagert, so dass bei einer Verschiebung der Axialverschiebemittel 4 der Verriegelungsblock 11 mit verschoben wird. Der Verriegelungsbolzen 9 durchsetzt den Verriegelungsblock 11 (s. Fig. 1) und greift in eine Ausnehmung 12 ein, die in dem Walzeneinbaustück 2 eingearbeitet ist. Dies hat zur Folge, dass bei einer Verschiebung der Axialverschiebemittel 4 die Bewegung über den Verriegelungsblock 11 auf das Walzeneinbaustück 2 und damit auf die Walze übertragen wird; die Walze wird dann axial in Verschieberichtung x verschoben.

Wie es am besten in Fig. 2 gesehen werden kann, ist in den Biegemitteln 5 eine Ausnehmung 17 eingearbeitet, in der der Verriegefungsblock 11 Platz hat und in Verschieberichtung x beweglich ist. In der Ausnehmung 17 ist eine Führung 13 untergebracht, die mit ihrem einen Ende (links in den Figuren) mittels einer Kulisse 14 und einem Bolzen 15, der in den Biegemitteln 5 befestigt ist, gelagert ist. Die Kulisse 14 ist - wie in Fig. 2 zu erkennen ist - als eine sich in Verschieberichtung x erstreckende Nut ausgeführt. Der Bolzen 15 stützt die Führung 13 an ihrem einen Ende ab.

Bewegen sich die Biegemittel 5 in vertikale Richtung V an senkrechten Führungen 18 auf und ab (s. Fig. 1), lastet nur ein Teilgewicht der Axialverschiebemittel 4 auf ihnen und auch nur mit einem relativ kurzen Hebelarm r (s. Fig. 1). Das Gewicht der Axialverschiebemittel 4 kann also nur ein sehr geringes Drehmoment in den senkrechten Führungen 18 der Biegevorrichtung 5 hervorrufen, was im übrigen auch dadurch sichergestellt ist, dass das wirksame Gewicht durch die Lagerung im Drehzapfen ausbalanciert wird.

Die wichtigsten Funktionalitäten lassen sich damit wie folgt zusammenfassen: Wie zu erkennen ist, sind die Biegemittel 5 und die Axialverschiebemittel 4 voneinander getrennt angeordnet. Die Biegemittel bleiben - verglichen mit vorbekannten Lösungen - in ihrer Funktion und mechanischen Ausführung der Bauelemente weitgehend unverändert. In Verlängerung des Kolben-zylinder Systems 16 sind die Führungen 13 angebracht, in denen der Verriegelungsblock 11 läuft. Über den Verriegelungsblock 11 werden die Werkzeugeinbaustücke 2 mit den Axialverschiebemitteln 4 gekoppelt. Die Führungen 13 stützen sich über den in der Kulisse 14 laufenden Bolzen 15 an den Biegemitteln 5 ab.

Um die Einrichtung bei zusätzlich in Walzrichtung horizontal verschiebbaren Walzen einsetzen zu können, kann eine entsprechende Verschiebung der Schwingendrehpunkte vorgesehen werden.

### Bezugszeichenliste:

- 1: Walzvorrichtung
- 2: Walzeneinbaustück
- 3: Walzgerüst (Walzenständer)
- 4: Axialverschiebemittel
- 5: Biegemittel
- 6: erstes Wirkende
- 7: gelenkige Verbindung
- 8: zweites Wirkende
- 9: gelenkige Verbindung (Verriegelungsbolzen)
- 10: Verbindungsrahmen
- 11: Verriegelungsblock
- 12: Ausnehmung
- 13: Führung
- 14: Kulisse
- 15: Bolzen
- 16: hydraulisches Kolben-Zylinder-System
- 17: Ausnehmung in den Biegemitteln
- 18: senkrechte Führungen

- x: Verschieberichtung
- V: Vertikale
- r: Hebelarm

## Patentansprüche

1. Walzvorrichtung (1) mit mindestens zwei Walzen, die jeweils mittels Walzeneinbaustücken (2) in einem Walzgerüst (3) gelagert sind,
wobei die Walzen mit Axialverschiebemitteln (4) zum axialen Verschieben in eine Verschieberichtung (x) versehen sind, mit denen die Walzen relativ zum Walzgerüst (3) in eine gewünschte Position gebracht und dort gehalten werden können, und
wobei die Walzen mit Biegemitteln (5) in Wirkverbindung stehen, mit denen sie mit einem Biegemoment beaufschlagt werden können,
**dadurch gekennzeichnet,**
**dass** die Axialverschiebemittel (4) mit einem ersten Wirkende (6) am Walzgerüst (3) direkt oder indirekt mittels einer gelenkigen Verbindung (7) angeordnet sind und mit einem zweiten Wirkende (8) mittels einer gelenkigen Verbindung (9) am Walzeneinbaustück (2) angeordnet sind.

2. Walzvorrichtung nach Anspruch 1,
**dadurch gekennzeichnet,**
**dass** die Axialverschiebemittel (4) indirekt über einen Verbindungsrahmen (10) am Walzgerüst (3) angeordnet sind.

3. Walzvorrichtung nach Anspruch 1 oder 2,
**dadurch gekennzeichnet,**
**dass** die Axialverschiebemittel (4) mit ihrem zweiten Wirkende (8) in einem Verriegelungsblock (11) angeordnet sind, der in Verschieberichtung (x) der Axialverschiebemittel (4) beweglich in oder an den Biegemitteln (5) angeordnet ist.

4. Walzvorrichtung nach Anspruch 3,
**dadurch gekennzeichnet,**
**dass** eine in Verschieberichtung (x) der Axialverschiebemittel (4) wirksame formschlüssige Verbindung zwischen Verriegelungsblock (11) und Walzeneinbaustück (2) durch die gelenkige Verbindung (9) in Form eines Verriegelungsbolzens ausgebildet ist.

5. Walzvorrichtung nach Anspruch 4,
**dadurch gekennzeichnet,**
**dass** in dem Walzeneinbaustück (2) mindestens eine zu der Form des Verriegelungsbolzens (9) kongruente Ausnehmung (12) eingearbeitet ist.

6. Walzvorrichtung nach einem der Ansprüche 3 bis 5,
**dadurch gekennzeichnet,**
**dass** der Verriegelungsblock (11) in oder an den Biegemitteln (5) an einem vom ersten Wirkende (6) beabstandeten Ort mittels einer Führung (13) gelagert ist.

7. Walzvorrichtung nach Anspruch 6,
**dadurch gekennzeichnet,**
**dass** die Führung (13) eine Kulisse (14) aufweist, in der ein mit den Biegemitteln (5) verbundener Bolzen (15) angeordnet ist.

8. Walzvorrichtung nach Anspruch 7,
**dadurch gekennzeichnet,**
**dass** die Kulisse (14) als sich in Verschieberichtung (x) der Axialverschiebemittel (4) erstreckende nutförmige Ausnehmung ausgebildet ist.

9. Walzvorrichtung nach einem der Ansprüche 1 bis 8,
**dadurch gekennzeichnet,**
**dass** die Axialverschiebemittel (4) ein hydraulisches Kolben-Zylinder-System (16) aufweise.

10. Walzvorrichtung nach einem der Ansprüche 1 bis 9,
**dadurch gekennzeichnet,**
**dass** das erste und/oder zweite Wirkende (6, 8) der Axialverschiebemittel (4) verschiebbar an den Axialverschiebemitteln (4) und/oder an der Führung (13) angeordnet sind.

## Claims

1. Rolling device (1) comprising at least two rolls, which are each mounted by means of roll chocks (2) in a roll stand (3),
wherein the rolls are provided with axial displacing means (4) for axial displacement in a displacement direction (x), by which the rolls can be brought into a desired position relative to the roll stand (3) and held there, and
wherein the rolls are operatively connected with bending means (5) by which they can be subjected to a bending moment,
**characterised in that**
the axial displacing means (4) are arranged by a first functional end (6) at the roll stand (3) directly or indirectly by means of an articulated connection (7) and are arranged at the roll chock (2) by a second functional end (8) by means of an articulated connection (9).

2. Rolling device according to claim 1, **characterised in that** the axial displacing means (4) are arranged at the roll stand (3) indirectly by way of a connecting frame (10).

3. Rolling device according to claim 1 or 2, **characterised in that** the axial displacing means (4) are arranged by the second functional end (8) thereof in a locking block (11), which is arranged in or at the bending means (5) to be movable in the displacement direction (x) of the axial displacing means (4).

4. Rolling device according to claim 3, **characterised in that** a mechanically positive connection, which is effective in displacement direction (x) of the axial displacing means (4), between locking block (11) and roll chock (2) is formed by the articulated connection (9) in the form of a locking pin.

5. Rolling device according to claim 4, **characterised in that** at least one recess (12) congruent with the shape of the locking pin (9) is formed in the roll chock (2).

6. Rolling device according to any one of claims 3 to 5, **characterised in that** the locking block (11) is mounted in or at the bending means (5) at a location, which is spaced from the first functional end (6), by means of a guide (13).

7. Rolling device according to claim 6, **characterised in that** the guide (13) comprises a gate guide (14) in which a pin (15) connecting with the bending means (5) is arranged.

8. Rolling device according to claim 7, **characterised in that** the gate guide (14) is formed as a groove-shaped recess extending in displacement direction (x) of the axial displacing means (4).

9. Rolling device according to any one of the claims 1 to 8, **characterised in that** the axial displacing means (4) comprises a hydraulic piston-cylinder system (16).

10. Rolling device according to any one of claims 1 to 9, **characterised in that** the first and/or second functional end (6, 8) of the axial displacing means (4) is or are arranged at the axial displacing means (4) and/or at the guide (13) to be displaceable.

## Revendications

1. Dispositif de laminage (1) comprenant au moins de cylindres qui sont montés au moyen d'empoises de cylindres (2) dans une cage de laminoir (3),
dans lequel les cylindres sont munis de moyens de déplacement axial (4) pour le déplacement axial dans une direction de déplacement (x), avec lesquels les cylindres peuvent être amenés dans une position désirée par rapport à la cage de laminoir (3) et y être maintenus ; et
dans lequel les cylindres sont mis en liaison opérante avec des moyens de cintrage (5) avec lesquels ils peuvent être sollicités avec un moment de flexion ;
**caractérisé en ce que** les moyens de déplacement axial (4) sont disposés avec une première extrémité opérante (6) directement ou indirectement au moyen d'une liaison articulée contre la cage de laminoir, et sont disposés, avec une deuxième extrémité opérante (8) au moyen d'une liaison articulée (9) contre l'empoise de cylindre (2).

2. Dispositif de laminage selon la revendication 1, **caractérisé en ce que** les moyens de déplacement axial (4) sont disposés indirectement via un cadre de liaison (10) contre la cage de laminoir (3).

3. Dispositif de laminage selon la revendication 1 ou 2, **caractérisé en ce que** les moyens de déplacement axial (4) sont disposés avec leur deuxième extrémité opérante (8) dans un bloc de verrouillage (11) qui est disposé dans ou contre les moyens de cintrage (5) en mobilité dans la direction de déplacement (x) des moyens de déplacement axial (4).

4. Dispositif de laminage selon la revendication 3, **caractérisé en ce qu'**une liaison par complémentarité de forme active dans la direction de déplacement (x) des moyens de déplacement axial (4) est réalisée entre le bloc de verrouillage (11) et l'empoise de cylindre (2) via la liaison articulée (9) sous la forme d'un boulon de verrouillage.

5. Dispositif de laminage selon la revendication 4, **caractérisé en ce qu'**au moins un évidement (12) dont la forme correspond à celle du boulon de verrouillage (9) est inséré dans l'empoise de cylindre (2).

6. Dispositif de laminage selon l'une quelconque des revendications 3 à 5, **caractérisé en ce que** le bloc de verrouillage (11) est monté au moyen d'un guidage (13) dans ou contre les moyens de cintrage (5) à un endroit situé à distance de la première extrémité opérante (6)

7. Dispositif de laminage selon la revendication 6, **caractérisé en ce que** le guidage présente une coulisse (14) dans laquelle vient se disposer un boulon (15) relié aux moyens de cintrage (5).

8. Dispositif de laminage selon la revendication 7, **caractérisé en ce que** la coulisse (14) est réalisée sous la forme d'un évidement en forme de rainure s'étendant dans la direction de déplacement (x) des moyens de déplacement axial (4).

9. Dispositif de laminage selon l'une quelconque des revendications 1 à 8, **caractérisé en ce que** les moyens de déplacement axial (4) présentent un système hydraulique (16) du type à piston-cylindre.

10. Dispositif de laminage selon l'une quelconque des revendications 1 à 9, **caractérisé en ce que** la première et/ou la deuxième extrémité opérante (6, 8) des moyens de déplacement axial (4) sont disposées en mobilité contre les moyens de déplacement axial (4) et/ou contre le guidage (13).
